# EUROPÄISCHE PATENTSCHRIFT

(11) **EP 3 053 754 B1**
(45) Veröffentlichungstag und Bekanntmachung des Hinweises auf die Patenterteilung: **08.05.2019**
(21) Anmeldenummer: 16158651.6
(22) Anmeldetag: 28.08.2013
(51) Int. Cl.: B42C 19/08

(54) **BUCHBINDEMASCHINE**
BOOK BINDING MACHINE
MACHINE DE RELIURE DE LIVRE

(30) Priorität: 25.09.2012 DE 102012018828
(43) Veröffentlichungstag der Anmeldung: 10.08.2016
(62) Teilanmeldung aus: 13182028.4
(73) Patentinhaber: Müller Martini Holding AG, 6052 Hergiswil (CH)
(72) Erfinder: Sommerer, Frank, 04463 Grosspösna (DE); Werner, Jörg, 04757 Oschatz (DE)

(56) Entgegenhaltungen:
- EP-A2- 2 025 529
- WO-A2-2008/012075
- CH-A- 416 554
- US-A1- 2003 215 309

## Beschreibung

Die Erfindung betrifft eine Buchbindemaschine gemäss dem Oberbegriff von Anspruch 1.

Derartige Buchbindemaschinen, z.B. Klebebinder, dienen der Herstellung von klebegebundenen Broschuren oder Buchblocks für Festeinbände, wobei die zu einem Buchblock zusammengetragenen Falzbogen und / oder Einzelblätter durch Auftragen eines Klebstoffs auf den zuvor bearbeiteten Blockrücken verbunden werden. Die möglichen Bindeverfahren und die Produktvarianten sind von der Maschinenausrüstung abhängig. Diese besteht im Wesentlichen aus den Funktionseinheiten Buchblocktransportsystem, Buchblockeinführstation, Rückenbearbeitung, Rückenbeleimen, Zwischentrocknung, Seitenbeleimen, Rückenverstärkung, Umschlag anlegen, Umschlag andrücken und trocknen.

Die DE202005007012 U1 und die den Oberbegriff des Anspruchs 1 offenbarende US2003/0215309 A1 zeigen eine derartige Buchbindemaschine mit einem Buchblocktransportsystem. Das Buchblocktransportsystem besteht aus um Umlenkräder laufenden Fördermitteln und einer Vielzahl von in einem gleichen in gegenseitigen Abstand zueinander daran befestigten Klammern zum Einspannen von Blattstapeln.

Nach dem Stand der Technik kommen als Fördermittel vorzugsweise Rollenketten mit einzeln beweglich ineinander greifenden Gliedern zum Einsatz. Die Ketten dienen dem Vortrieb der Klammern. Geführt werden die Klammen jedoch durch fest mit dem Maschinengestell der Buchbindemaschine verbundene Führungsbahnen. Dazu besitzt eine jede Klammer mehrere Laufrollen, welche auf der Lauffläche der Führungsbahn abrollen.

Aus der US7918635 B2 ist ein Klebebinder bekannt, bei dem das Transportsystem eine Vielzahl von Klammern aufweist, die einzeln angetrieben auf einer Führungsbahn geführt werden. Hierzu sind die Klammern an Führungswagen befestigt, die Rollen aufweisen, welche auf der Führungsbahn laufen. Die bisher bekannten Führungsbahnen weisen gerade und kurvenförmige Teilstücke auf, die durch Montage oder Schweissen miteinander verbunden werden und danach eine geschlossene einheitliche Führungsbahn bilden.

Die bekannten Führungswagen haben vier fest zueinander angeordnete Führungsrollen. Dies schränkt die Gestaltungsmöglichkeiten der Führungsbahnen ein. Es ist nur ein fester Radius möglich und zusätzlich haben die Führungsrollen beim Übergang vom geraden zum kurvenförmigen Teilstück Spiel zur Führungsbahn und werden somit nicht genau geführt.

In einer weiteren bekannten Ausführungsform weisen die Führungswagen vier Führungsrollen auf, die jeweils paarweise gegenüberliegend auf jeweils einem Drehschemel angeordnet sind. Bei dieser Ausführungsform sind die Gestaltungsmöglichkeiten der Führungsbahn grösser, so dass beispielsweise auch S-Kurven für die Führungsbahn verwendet werden können. Allerdings ist die Herstellung der Führungswagen technisch aufwendiger und teurer.

Aufgabe der vorliegenden Erfindung ist es, ein alternatives Transportsystem zu schaffen, welches technisch einfach und kostengünstig herstellbar ist und eine gute Führung der Führungswagen gewährleistet.

Diese Aufgabe wird erfindungsgemäss durch die Merkmale des Anspruchs 1 gelöst.

Gemäss der Erfindung weist die Buchbindemaschine zur Erstellung von Druckprodukten, wie Bücher, Zeitschriften und Broschüren mehrere Bearbeitungsstationen auf. Hierzu gehören beispielsweise eine Buchblockeinführstation, eine Buchrückenbearbeitungsstation, eine Leimauftragsstation, ein Umschlaganleger und eine Andrückstation. Je nach herzustellendem Produkt sind auch noch weitere Bearbeitungsstationen möglich. Die Buchblocks werden mit einem Buchblocktransportsystem durch die einzelnen Bearbeitungsstationen transportiert. Das Buchblocktransportsystem weist eine geschlossene Führungsbahn mit geraden, kreisbogenförmigen und kurvenbahnförmigen Teilbereichen auf. Weiterhin weist das Buchblocktransportsystem Klammern zum Einspannen der Buchblocks auf. Die Klammern weisen Führungswagen mit Führungsrollen auf, die auf der Führungsbahn abrollen. Die Klammern werden hierzu entweder gemeinsam oder einzeln über einen Antrieb angetrieben.

Bei der erfindungsgemässen Lösung weisen die Führungswagen zwei feststehende äussere Führungsrollen auf, die auf einer die Außenbahn der Führungsbahn bildenden Master-Bahn laufen und zwei feststehende innere Führungsrollen, die auf einer Slave-Bahn laufen. Der Abstand der beiden inneren Führungsrollen zueinander ist geringer, als der Abstand der beiden äusseren Führungsrollen zueinander.

In einer Ausführungsform der erfindungsgemässen Lösung laufen die beiden feststehenden, inneren Führungsrollen auf einer sich nach mathematisch-geometrischen Gesetzen ergebenden Slave-Bahn. In einer weiteren Ausführungsform der erfindungsgemässen Lösung kann die Master-Bahn und/oder die Slave-Bahn aus geradlinigen, kreisbogenförmigen und kurvenbahnförmigen Teilstücken bestehen. Auch bei dieser Lösung sind die Führungswagen vorteilhaft mit mindestens einem Antrieb gekoppelt, der ausserhalb der Führungsbahn angeordnet ist.

Gemäss einer vorteilhaften Lösung sind die beiden feststehenden, äusseren Führungsrollen am Führungswagen befestigt und die Master-Bahn kann aus geradlinigen, kreisbogenförmigen und kurvenbahnförmigen Teilstücken bestehen. Zudem sind auch die beiden feststehenden, inneren Führungsrollen am Führungswagen befestigt und laufen auf einer sich aus mathematisch-geometrischen Gesetzen ergebenden Slave-Bahn der Führungsbahn, welche ebenfalls aus geradlinigen, kreisbogenförmigen und kurvenbahnförmigen Teilstücken bestehen kann. Die Führungswagen sind zudem mit mindestens einem Antrieb gekoppelt der ausserhalb der Führungsbahn angeordnet ist. Hierdurch wird gewährleistet, dass die Führungsrollen spielfrei an der Führungsbahn anliegen Zudem ist die Belastungssituation für die inneren Führungsrollen insbesondere auf den geradlinigen und kreisbogenförmigen Teilstücken deutlich verbessert, da hier die Belastung von zwei Führungsrollen getragen wird.

In einer weiteren Ausführungsform der erfindungsgemässen Lösung sind die äußere Führungsrollen und die inneren Führungsrollen in etwa dreiecksförmig am Führungswagen befestigt.

In einer weiteren Ausführungsform ist in den kurvenbahnförmigen Teilstücken nur jeweils eine der inneren Führungsrollen mit der Slave-Bahn in Kontakt.

In einer bevorzugten Ausführungsform ist das mathematisch-geometrische Gesetz abhängig von der Stellung der Führungsrollen zueinander, sowie von der Kontur der Master-Bahn.

In einer weiteren bevorzugten Ausführungsform ist das mathematisch-geometrische Gesetz abhängig von der Stellung der jeweils an der Führungsbahn anliegenden Führungsrollen zueinander, sowie von der Kontur der Master-Bahn.

In einer weiteren vorteilhaften Ausführungsform bildet die Führungsbahn ein Oval oder ein Dreieck oder ein Rechteck, insbesondere ein Quadrat mit geraden und kurvenförmigen Teilbereichen.

Die Erfindung wird nachfolgend anhand verschiedener Ausführungsbeispiele erläutert. Es zeigen:
- Figur 1: einen Klebebinder in einer Übersichtsdarstellung,
- Figur 2: ein Buchblocktransportsystem gemäss Stand der Technik,
- Figur 3: ein beispielhaftes Buchblocktransportsystem,
- Figur 4: ein weiteres beispielhaftes Buchblocktransportsystem mit innerer Master-Bahn,
- Figur 5: ein zur Fig. 4 alternatives Buchblocktransportsystem mit äusserer Master-Bahn,
- Figur 6: ein Buchblocktransportsystem nach Figur 4 mit Darstellung der Mittelpunktsbahnen der Führungsrollen,
- Figur 7: ein Buchblocktransportsystem einer erfindungsgemässen Buchbindemaschine mit zwei äusseren und zwei inneren Führungsrollen sowie einer äusseren Master-Bahn und einer inneren Slave-Bahn.

Fig. 1 zeigt einen Ausschnitt aus einer Buchbindemaschine 1000 mit einem Teil des zugehörigen Buchblocktransportsystems 1050, welches durch eine in Figur 2 dargestellte, angetriebene umlaufende Kette mit daran befestigten Klammern 1002 gebildet wird. Der Antrieb der umlaufenden Kette erfolgt über einen Antriebsmotor 13 beispielsweise von einem Servomotor. Buchblöcke 100 werden von einer Zusammentragmaschine 1010 kommend in Transportrichtung T der Buchbindemaschine 1000 zugeführt. Die Buchblöcke 100 werden von Klammern 1002 ergriffen und zu einer ersten Bearbeitungsstation, einer Rückenbearbeitungsstation 1020, transportiert. Die Rückenbearbeitungsstation 1020 kann mehrere nicht dargestellte Bearbeitungswerkzeuge besitzen. Der an seinem Rücken bearbeitete Buchblock 100 wird weiter zu einer Leimauftragsstation 1030 transportiert und mit Klebstoff versehen. In einer nachfolgenden Fälzelstation 1040 kann optional ein Fälzel aufgebracht werden. In einer Vorrichtung zum Anlegen und Fixieren des Umschlages 1080 werden von einer Umschlagzuführstation 1070 zugeführte Umschläge 101 an die Buchblöcke 100 angelegt und fixiert und in der Vorrichtung zum Anpressen eines Umschlags 1085 angepresst und miteinander verbunden. Anschliessend werden die Buchblöcke 100 weiter durch eine Kühlstrecke 1060 zu einer Beschnittstation 1090 (nicht näher dargestellt) transportiert.

Fig. 2 zeigt das Buchblocktransportsystem 1050 einer in Figur 1 dargestellten Buchbindemaschine 1000. Das Buchblocktransportsystem 1050 besteht aus mehreren Buchblockklammem 1002 die jeweils an Führungswagen 2 befestigt sind. Die Führungswagen 2 weisen eine Grundplatte 6 auf an der Führungsrollen 1, 1a angebracht sind, die auf einer Führungsbahn 4 abrollen (Figur 3). Die Buchblockklammem 1002 (von denen in Figur 2 der Übersichtlichkeit halber nur drei gezeigt sind) sind in einem gleichen gegenseitigen Abstand zueinander über eine Koppel 12 an einer Antriebskette 5 befestigt. Die Antriebskette 5 ist über Kettenräder 3 geführt, von denen einer mit einem Antriebsmotor 13 angetrieben ist. Aufgrund der Verbindung der Klammern 1002 mit der Antriebskette 5 werden die Klammern 1002, und damit die in den Klammern eingeklemmten Buchblocks 100 entlang der Führungsbahn 4 in Transportrichtung T von einer Bearbeitungsstation zur nächsten (1020, 1030, 1040, 1070, 1080, 1085, 1090) transportiert.

Fig. 3 zeigt beispielhaft den Aufbau eines Buchblocktransportsystems. Da es im Wesentlichen auf die Führung der Führungswagen 2 ankommt, wurde in dieser Figur 3 auf die Darstellung der Buchblockklammem 1002, sowie des Antriebssystems (3, 5, 13) verzichtet. Die Führungsbahn 4 besteht aus geradlinigen Teilstücken 7, kurvenbahnförmigen Teilstücken 8 und kreisbogenförmigen Teilstücken 9. Die Führungswagen 2 weisen eine Grundplatte 6 auf an der die Führungsrollen 1, 1a fest angeordnet sind. Die drei Führungsrollen 1, 1a sind im Dreieck derart an der Grundplatte 6 angeordnet, dass zwei Rollen 1 entweder auf der Aussenbahn oder Innenbahn der Führungsbahn 4 laufen und die einzelne, gegenüberliegende Führungsrolle 1a auf der jeweils entsprechenden anderen Bahn. Die Bahn auf der die zwei Rollen 1 laufen ist die Master-Bahn 10. Durch die Festlegung der Zwangsbedingung, dass die Rollen 1 und die Rolle 1a immer Kontakt zur Bahn haben, ergibt sich somit für die Slave-Bahn 11 auf der die Rolle 1a läuft ein ganz bestimmter, geometrisch-mathematischen Gesetzen folgender Verlauf für die Slave-Bahn 11. Dieser mathematische Verlauf der Slave-Bahn 11 ist abhängig vom Abstand der Innenbahn zur Aussenbahn, der Stellung der drei Führungsrollen 1, 1a zueinander und dem Radius der Master-Bahn 10. Der Verlauf der Master-Bahn 10, sowie der Verlauf der berechneten Slave-Bahn 11 kann in ein NC-Programm zur mechanischen Bearbeitung umgesetzt werden. Die komplette Führungsbahn 4 kann dann in einer Aufspannung gefertigt werden, so dass eine einteilige Führungsbahn 4 mit sehr engen Toleranzen in allen Bahnbereichen entsteht. Hieraus ergibt sich vorteilhafter Weise ein einfacher und kostengünstiger Aufbau von Führungsbahn 4 und Führungswagen 2. Des Weiteren ergibt sich ein nahezu spielfreier Lauf der Führungswagen 2 auf der gesamten Führungsbahn 4. Weiterhin ergeben sich gute Kraft-und Momentaufnahmen durch die im Dreieck angeordneten Führungsrollen 1, 1a.

Figur 4 zeigt beispielhaft eine Führungsbahn 4, bei der die Master-Bahn 10 die Innenbahn ist, und die berechnete Slave-Bahn 11 die Aussenbahn der Führungsbahn 4 bildet. Die Figur 5 zeigt eine alternative Lösung der Führungsbahn 4, bei der die Master-Bahn 10 die Aussenbahn ist, und die berechnete Slave-Bahn 11 die Innenbahn der Führungsbahn 4 bildet.

In Figur 6 ist beispielhaft anhand der Ausführung gemäss Figur 4 der Verlauf von Master-Bahn und der berechneten Slave-Bahn dargestellt. Die mathematische Ermittlung der Slave-Bahn ergibt sich aus den nachfolgenden Schritten:
1. Punkt P_{1n(x1n;y1n)} liegt auf einer die Master - Bahn beschreibenden Funktion (Gerade, Kreis, Kreisbogen, Polynom...) f(X;Y_{Master-Bahn}). Am Punkt P1 befindet sich der Ausgangspunkt mit einer Schrittweite von Delta sₙ.
2. Punkt P_{2n(x2n;y2n)} liegt auch auf der die Master - Bahn beschreibenden Funktion f(X;Y_{Master-Bahn}) im Abstand von l₂. D.h. der Schnittpunkt einer die Kreisbahn beschreibenden Funktion um den Punkt P₁ mit dem Radius l₂ (l₂²= x₁ₙ²+y₁ₙ²) mit f(X;Y_{Master-Bahn}) liefert eine sinnvolle Lösung für P₂ₙ(_{x2n;y2n}).
3. Durch die Punkte P_{1n(x1n;y1n}) und P₂ₙ(_{x2n;y2n}) geht eine Gerade gₙ mit dem Anstieg mₙ=(y₂ₙ-y₁ₙ)/x₂ₙ-x₁ₙ). Der arctan(mₙ) entspricht dem Winkel zwischen gₙ und der y - Achse des Bezugskoordinatensystems.
4. Die Abstände der Führungsrollen oder der Punkte P₁ₙP₃ₙ =l₃ und P₁ₙP₂ₙ = l₁ und P₂ₙP₃ₙ =l₂ sind konstruktiv festgelegt und damit bekannt. Damit lässt sich der Winkel (ϕ) zwischen P₁ₙP₂ₙ (gₙ) und P₁ₙP₃ₙ über cos(ϕ)=(l₃²+l₂²-l₁²)/2*l_{3*}l₂ bestimmen. Die Koordinaten des Punktes P_{3n(x3n;y3n)} lassen sich dann wie folgt ermitteln: ${x}_{3 ⁢ n} = {l}_{3} * cos \left(ϕ+arctan\left(mn\right)\right) { und y}_{3 ⁢ n} = {l}_{3} * sin \left(ϕ+arctan\left({m}_{n}\right)\right)$
5. Durch Verschieben des Punktes P1 mit der Schrittweite Delta s erhält man Punktreihen P₁₁;P₁₂...P₁ₙ, welche sich auf der Funktion f(X;Y_{Master-Bahn}) befinden und P₃₁;P₃₂...P₃ₙ, welche die Funktion f(X;Y_{slave-Bahn}) bilden.
6. Die eigentliche Führungsbahn ist eine Äquidistante der beiden Funktionen, welche von der Wahl der Durchmesser der Führungsrollen abhängt.
7. CNC - Postprozessoren interpolieren die Punktereihen mit Geraden und Radien derart, dass sich die so erzeugte Fräsbahn im Rahmen der vorgegebenen Toleranzfelder bewegt. Je kleiner diese Toleranzfelder gehalten werden können, umso weniger Spiel hat der Führungswagen mit drei feststehenden Führungsrollen auf der beschriebenen Führungsbahn.

Prinzipiell gibt es auch weitere mathematische Methoden den Verlauf der Slave-Bahn zu ermitteln.

In den Figuren 2 bis 5 wurden beliebige Führungsbahnen 4 dargestellt. Es lassen sich aber auch spezielle geometrische Führungsbahnen aus geraden und kurvenförmigen Teilbereichen fertigen, die dann im Wesentlichen ein Oval, oder ein Dreieck, oder ein Rechteck, insbesondere Quadrat bilden.

Figur 7 zeigt eine Ausführungsform des Buchblocktransportsystems einer erfindungsgemässen Buchbindemaschine. Die Führungswagen 2 sind mit vier feststehenden Rollen 1, 1a ausgestattet. Die Master-Bahn 10 ist die äussere Bahn; auf dieser laufen die äusseren Führungsrollen 1. Die Slave-Bahn 11 ist die innere Bahn; auf dieser laufen die inneren Führungsrollen 1a. Die inneren Führungsrollen 1a sind so nah wie möglich beieinander positioniert. Der Abstand der beiden äusseren Führungsrollen 1 zueinander ist wesentlich grösser als der Abstand der beiden inneren Führungsrollen 1a, wodurch ein in etwa dreiecksförmiger Aufbau der Rollen zueinander entsteht. Diese Ausführungsform weist alle Vorteile der weiter oben beschriebenen Lösungen mit drei feststehenden Führungsrollen 1, 1a auf, allerdings liegen auf den geradlinigen und kreisbogenförmigen Teilstücken immer vier Führungsrollen 1, 1a an der Führungsbahn 4 an, was die Belastung für die inneren Führungsrollen 1a deutlich verbessert. Die dieser Ausführungsform sind nur konkave Führungsbahngeometrien möglich und die Master-Bahn 10 muss die Aussenbahn sein. Anders als bei einer Lösung mit drei Führungsrollen 1, 1a hat im Übergangsbereich vom geraden zum kreisbogenförmigen Teilstück, also im kurvenförmigen Teilstück nur eine der inneren Rollen 1a mit der Slave-Bahn Kontakt.
- 1: Führungsrollen für Master-Bahn
- 1a: Führungsrollen für Slave-Bahn
- 2: Führungswagen
- 3: Kettenrad
- 4: Führungsbahn
- 5: Antriebskette
- 6: Grundplatte
- 7: geradliniges Teilstück
- 8: kurvenbahnförmige Teilstücke
- 9: kreisbogenförmiges Teilstück
- 10: Master-Bahn
- 11: Slave-Bahn
- 12: Koppel
- 13: Antriebsmotor
- 14: Mittelpunktsbahn der auf der Master-Bahn laufenden Führungsrollen
- 15: Mittelpunktsbahn der auf der Slave-Bahn laufenden dritten Rolle

- 100: Buchblock
- 101: Umschlag

- 1000: Buchbindemaschine
- 1002: Buchblockklammer
- 1010: Position Zusammentragmaschine
- 1020: Position Rückenbearbeitungsstation
- 1030: Position Leimauftragsstation
- 1040: Position Fälzelstation
- 1050: Buchblocktransportsystem
- 1060: Position Kühlstrecke
- 1070: Position Umschlagzuführstation
- 1080: Position Umschlaganlegestation
- 1085: Position Umschlaganpressstation
- 1090: Position Beschnittstation
- T: Transportrichtung
- P₁, P₂, P₃: Mittelpunkte der Führungsrollen
- P₁ₙ, P₂ₙ: Punkte auf der Master-Bahn
- P₃ₙ: berechneter Koordinationspunkt auf der Slave-Bahn
- gₙ: Gerade

## Patentansprüche

1. Buchbindemaschine (1000) zur Erstellung von Druckprodukten, wie Bücher, Zeitschriften, und Broschuren mit mehreren Bearbeitungsstationen, wie beispielsweise Buchblockeinführstation, Buchrückenbearbeitungsstation, Leimauftragsstation, Umschlaganleger und Andrückstation, und mit einem Buchblocktransportsystem, das die Buchblocks (100) durch die einzelnen Bearbeitungsstationen transportiert, wobei das Buchblocktransportsystem eine geschlossene Führungsbahn (4) mit geraden (7), kreisbogenförmigen (9) und kurvenbahnförmigen (8) Teilbereichen aufweist und Klammern (1002) zum Einspannen der Buchblocks, wobei die Klammern (1002) Führungswagen (2) mit Führungsrollen (1, 1a) aufweisen, die auf der Führungsbahn (4) abrollen, und wobei die Klammern (1002) gemeinsam oder einzeln über einen Antrieb angetrieben werden, **dadurch gekennzeichnet, dass** die Führungswagen (2) zwei feststehende äussere Führungsrollen (1) aufweisen, die auf einer die Außenbahn der Führungsbahn (4) bildenden Master-Bahn (10) laufen und zwei feststehende innere Führungsrollen (1a) aufweisen, die auf einer Slave-Bahn (11) laufen, wobei der Abstand der beiden inneren Führungsrollen (1a) zueinander geringer ist, als der Abstand der beiden äusseren Führungsrollen (1) zueinander.

2. Buchbindemaschine (1000) nach Anspruch 1, **dadurch gekennzeichnet, dass** die beiden feststehenden, inneren Führungsrollen (1a) auf einer sich nach mathematisch-geometrischen Gesetzen ergebenden Slave-Bahn (11) laufen.

3. Buchbindemaschine (1000) nach Anspruch 1 oder 2, **dadurch gekennzeichnet, dass** die Master-Bahn (10) und/oder die Slave-Bahn (11) aus geradlinigen (7), kreisbogenförmigen (9) und kurvenbahnförmigen (8) Teilstücken bestehen kann.

4. Buchbindemaschine (1000) nach einem der Ansprüche 1 bis 3, **dadurch gekennzeichnet, dass** die Führungswagen (2) mit mindestens einem Antrieb (3, 5, 12, 13) gekoppelt sind, der ausserhalb der Führungsbahn (4) angeordnet ist.

5. Buchbindemaschine (1000) nach Anspruch 1, **dadurch gekennzeichnet, dass** die beiden feststehenden, äusseren Führungsrollen (1) am Führungswagen (2) befestigt sind und die Master-Bahn (10) aus geradlinigen (7), kreisbogenförmigen (9) und kurvenbahnförmigen (8) Teilstücken bestehen kann und dass die beiden feststehenden, inneren Führungsrollen (1a) am Führungswagen (2) befestigt sind und auf einer sich nach mathematisch-geometrischen Gesetzen ergebenden Slave-Bahn (11) laufen, welche ebenfalls aus geradlinigen (7), kreisbogenförmigen (9) und kurvenbahnförmigen (8) Teilstücken bestehen kann, wobei die Führungswagen (2) mit mindestens einem Antrieb (3, 5, 12, 13) gekoppelt sind, der ausserhalb der Führungsbahn (4) angeordnet ist.

6. Buchbindemaschine (1000) nach einem der vorhergehenden Ansprüche, **dadurch gekennzeichnet, dass** die äußere Führungsrollen (1) und die inneren Führungsrollen (1a) in etwa dreiecksförmig am Führungswagen (2) befestigt sind.

7. Buchbindemaschine (1000) nach einem der vorhergehenden Ansprüche, **dadurch gekennzeichnet, dass** in den kurvenbahnförmigen Teilstücken (8) der Führungsbahn (4) nur eine der inneren Führungsrollen (1a) mit der Slave-Bahn (11) in Kontakt ist.

8. Buchbindemaschine (1000) nach einem der vorhergehenden Ansprüche, **dadurch gekennzeichnet, dass** das mathematisch-geometrische Gesetz abhängig ist von der Stellung der Führungsrollen (1, 1a) zueinander, und der Kontur der Master-Bahn (10).

9. Buchbindemaschine (1000) nach einem der vorhergehenden Ansprüche, **dadurch gekennzeichnet, dass** das mathematisch-geometrische Gesetz abhängig ist von der Stellung zueinander der beiden äussere Führungsrollen (1) sowie der beiden mit der Slave-Bahn (11) in Kontakt befindlichen inneren Führungsrollen (1a), und der Kontur der Master-Bahn (10).

10. Buchbindemaschine (1000) nach einem der vorhergehenden Ansprüche, **dadurch gekennzeichnet, dass** die Führungsbahn (4) aus geraden (7) und kurvenförmigen (8) Teilbereichen besteht die ein Oval oder ein Dreieck oder ein Rechteck, insbesondere Quadrat bilden.

## Claims

1. Bookbinding machine (1000) for producing printed products such as books, magazines and brochures, having a plurality of processing stations, such as, for example, book block insertion station, spine processing station, glue application station, cover feeder and press station, and having a book block transport system, which transports the book blocks (100) through the individual processing stations, the book block transport system having a closed guide track (4) having straight (7), arcuate (9) and curved-path (8) sections and clamps (1002) for clamping the book blocks, the clamps (1002) having guide carriages (2) with guide rollers (1, 1a) which roll on the guide track (4), and the clamps (1002) being driven jointly or individually via a drive, **characterized in that** the guide carriages (2) have two fixed outer guide rollers (1), which run on a master track (10) forming the outer track of the guide track (4), and have two fixed inner guide rollers (1a), which run on a slave track (11), wherein the distance of the two inner guide rollers (1a) from each other is smaller than the distance of the two outer guide rollers (1) from each other.

2. Bookbinding machine (1000) according to Claim 1, **characterized in that** the two fixed inner guide rollers (1a) run on a slave track (11) that results from mathematical geometric laws.

3. Bookbinding machine (1000) according to Claim 1 or 2, **characterized in that** the master track (10) and/or the slave track (11) can be composed of straight (7), arcuate (9) and curved-path (8) sections.

4. Bookbinding machine (1000) according to one of Claims 1 to 3, **characterized in that** the guide carriages (2) are coupled to at least one drive (3, 5, 12, 13), which is arranged outside the guide track (4).

5. Bookbinding machine (1000) according to Claim 1, **characterized in that** the two fixed outer guide rollers (1) are fixed to the guide carriage (2) and the master track (10) can be composed of straight (7), arcuate (9) and curved-path (8) sections, and **in that** the two fixed inner guide rollers (1a) are fixed to the guide carriage (2) and run on a slave track (11) resulting from mathematical geometric laws, which can likewise be composed of straight (7), arcuate (9) and curved-path (8) sections, wherein the guide carriages (2) are coupled to at least one drive (3, 5, 12, 13), which is arranged outside the guide track (4).

6. Bookbinding machine (1000) according to one of the preceding claims, **characterized in that** the outer guide rollers (1) and the inner guide rollers (1a) are fixed approximately triangularly to the guide carriage (2).

7. Bookbinding machine (1000) according to one of the preceding claims, **characterized in that** in the curved-path sections (8) of the guide track (4), only one of the inner guide rollers (1a) is in contact with the slave track (11).

8. Bookbinding machine (1000) according to one of the preceding claims, **characterized in that** the mathematical geometric law depends on the position of the guide rollers (1, 1a) relative to one another and the contour of the master track (10).

9. Bookbinding machine (1000) according to one of the preceding claims, **characterized in that** the mathematical geometric law depends on the position of the two outer guide rollers (1) relative to each other and also the two inner guide rollers (1a) in contact with the slave track (11), and the contour of the master track (10).

10. Bookbinding machine (1000) according to one of the preceding claims, **characterized in that** the guide track (4) is composed of straight (7) and curved (8) sections, which form an oval or a triangle or a rectangle, in particular a square.

## Revendications

1. Machine à relier (1000) dévolue à la fabrication de produits d'impression tels que les livres, des périodiques et des brochures, comportant plusieurs postes de traitement comme, par exemple, un poste d'introduction de corps d'ouvrage, un poste de traitement de dos de livres, un poste de dépôt de colle, un chargeur de couvertures et un poste de compression, et un système de transport de corps d'ouvrage qui achemine lesdits corps d'ouvrage (100) à travers les postes individuels de traitement, lequel système de transport des corps d'ouvrage est muni d'une piste de guidage (4) fermée, comprenant des régions partielles rectilignes (7), en arc de cercle (9) et à tracé curviligne (8), et de pinces (1002) destinées à enserrer les corps d'ouvrage, lesdites pinces (1002) étant équipées de chariots de guidage (2) pourvus de galets de guidage (1, 1a) qui roulent sur ladite piste de guidage (4), lesquelles pinces (1002) sont entraînées conjointement ou individuellement par l'intermédiaire d'un entraînement, **caractérisée par le fait que** les chariots de guidage (2) comptent deux galets fixes de guidage (1) extérieurs, roulant sur une voie principale (10) matérialisant le chemin extérieur de la piste de guidage (4), et deux galets fixes de guidage (1a) intérieurs roulant sur une voie subordonnée (11), sachant que la distance, qui sépare l'un de l'autre les deux galets fixes de guidage (1a) intérieurs, est moindre que la distance qui sépare mutuellement les deux galets fixes de guidage (1) extérieurs.

2. Machine à relier (1000) selon la revendication 1, **caractérisée par le fait que** les deux galets fixes de guidage (1a) intérieurs roulent sur une voie subordonnée (11) résultant de lois mathématiques géométriques.

3. Machine à relier (1000) selon la revendication 1 ou 2, **caractérisée par le fait que** la voie principale (10), et/ou la voie subordonnée (11), peu(ven)t être composée(s) de segments rectilignes (7), en arc de cercle (9) et à tracé curviligne (8).

4. Machine à relier (1000) selon l'une des revendications 1 à 3, **caractérisée par le fait que** les chariots de guidage (2) sont couplés à au moins un entraînement (3, 5, 12, 13) implanté en dehors de la piste de guidage (4).

5. Machine à relier (1000) selon la revendication 1, **caractérisée par le fait que** les deux galets fixes de guidage (1) extérieurs sont fixés au chariot de guidage (2), et la voie principale (10) peut être composée de segments rectilignes (7), en arc de cercle (9) et à tracé curviligne (8) ; et **par le fait que** les deux galets fixes de guidage (1a) intérieurs sont fixés audit chariot de guidage (2) et roulent sur une voie subordonnée (11) qui résulte de lois mathématiques géométriques et peut, pareillement, être composée de segments rectilignes (7), en arc de cercle (9) et à tracé curviligne (8), les chariots de guidage (2) étant couplés à au moins un entraînement (3, 5, 12, 13) implanté en dehors de la piste de guidage (4).

6. Machine à relier (1000) selon l'une des revendications précédentes, **caractérisée par le fait que** les galets de guidage (1) extérieurs et les galets de guidage (1a) intérieurs sont fixés au chariot de guidage (2) suivant un agencement sensiblement triangulaire.

7. Machine à relier (1000) selon l'une des revendications précédentes, **caractérisée par le fait que** l'un seulement des galets de guidage (1a) intérieurs est en contact, avec la voie subordonnée (11), sur les segments à tracé curviligne (8) de la piste de guidage (4) qui présentent un tracé curviligne.

8. Machine à relier (1000) selon l'une des revendications précédentes, **caractérisée par le fait que** la loi mathématique géométrique est tributaire de la position mutuelle des galets de guidage (1, 1a), et du profil de la voie principale (10).

9. Machine à relier (1000) selon l'une des revendications précédentes, **caractérisée par le fait que** la loi mathématique géométrique est tributaire de la position mutuelle des deux galets de guidage (1) extérieurs, ainsi que des deux galets de guidage (la) intérieurs en contact avec la voie subordonnée (11), et du profil de la voie principale (10).

10. Machine à relier (1000) selon l'une des revendications précédentes, **caractérisée par le fait que** la piste de guidage (4) est composée de régions partielles rectilignes (7) et incurvées (8), qui décrivent un ovale ou un triangle ou un rectangle, en particulier un carré.
